# EUROPÄISCHE PATENTSCHRIFT

(11) **EP 0 510 256 B1**
(45) Veröffentlichungstag und Bekanntmachung des Hinweises auf die Patenterteilung: **13.03.1996**
(21) Anmeldenummer: 91120656.3
(22) Anmeldetag: 02.12.1991
(51) Int. Cl.: B02C 17/16, B01F 13/08

(54) **Verfahren und Vorrichtung zum Zerkleinern, Dispergieren, Benetzen und Mischen von pumpfähigen, unmagnetischen Mehrphasengemischen**
Method and apparatus for crushing, dispersing, wetting and mixing of pumpable, non-magnetic multiphase mixtures
Procédé et appareil pour le broyage, dispersion, humidification et mélange de mélanges pompables, non-magnétiques, à phases multiples

(30) Priorität: 25.04.1991 DE 4113490
(43) Veröffentlichungstag der Anmeldung: 28.10.1992
(73) Patentinhaber: Herberts Industrielacke GmbH, D-04179 Leipzig (DE)
(72) Erfinder: Halbedel, Bernd, Dr. Dipl.-Ing., O-6300 Ilmenau (DE); Müller, Walter, Dipl.-Ing., O-7026 Leipzig (DE); Baudrich, Rolf, Dipl.-Ing., O-7101 Rückmarsdorf (DE); Hülsenberg, Dagmar, Prof. Dr. Dr., O-6300 Ilmenau (DE)
(74) Vertreter: Zounek, Nikolai, Dipl.-Ing.

(56) Entgegenhaltungen:
- DE-A- 2 712 620
- DE-A- 3 233 926
- PATENT ABSTRACTS OF JAPAN vol. 10, no. 239 (C-367)(2295) 19. August 1986 & JP-A-61 071 829 (FUJI ELECTRIC CO LTD.) 12. April 1986

## Beschreibung

Die Erfindung betrifft ein Verfahren zum Zerkleinern, Dispergieren, Benetzen und/oder Mischen von pumpfähigen, unmagnetischen Mehrphasengemischen mittels elektromagnetischer Energie, die auf magnetische Arbeitskörper innerhalb von Stoffen in einem geschlossenen Volumen einwirkt, wobei sich die Arbeitskörper unter dem Einfluß eines elektromagnetischen Feldes unterschiedlich bewegen und das Mehrphasengemisch an zwei Seiten von zwei sich im konstanten Abstand gegenüberliegenden, in sich geschlossenen Erregersystemen umgeben ist, die jeweils ein in gleicher Richtung umlaufendes, in einer Richtung das Mehrphasengemisch durchdringendes, sich änderndes elektromagnetisches Feld erzeugen und tangential um das Volumen führen, das das Mehrphasengemisch zwischen den sich gegenüberliegenden Erregersystemen einnimmt.

Bei der Verarbeitung von Materialien durch Zerkleinern, insbesondere durch Fein- und Feinstzerkleinerung körniger Substanzen, und/oder durch Mischen, Dispergieren und/oder Rühren von Pulvern, Flüssigkeiten und Gasen steht im Vordergrund die Tatsache, daß eine möglichst große Kontaktfläche bzw. Oberfläche der zusammenwirkenden Phasen erzeugt werden muß, da dadurch die Verlaufsdauer der Verarbeitung verkürzt und der Temperatur- und Konzentrationsgradient im Verarbeitungsvolumen herabgesetzt werden.

Für die verfahrenstechnischen Schritte, wie Zerkleinern (Desagglomerieren), Dispergieren, Benetzen und Mischen von pumpfähigen unmagnetischen Mehrphasengemischen werden bekanntlich Rührwerkskugelmühlen in verschiedenen technischen Ausführungen eingesetzt.

Bei dieser Aufbereitungstechnik wird die eingesetzte Energie nur indirekt über mehrere Zwischenstufen, beginnend mit dem elektrischen Antrieb, über ein rotierendes Rührwerk und einen oder mehrere Mahlkörper auf die Mehrphasengemische übertragen. Dabei entstehen hohe Energieverluste, die als thermische Verluste über aufwendige Kühlsysteme abgeführt werden müssen.

Des weiteren sind auf der Materialaustragseite des Arbeitsraumes für die Mahlkörper zusätzliche Abtrennvorrichtungen, wie Siebe, Spaltfilter usw. und Wellendichtsysteme notwendig, die einem hohen Materialverschleiß ausgesetzt sind.

Bekannt sind weiterhin Vorrichtungen und Verfahren zum mechanischen Aufbereiten von körnigen Substanzen und/oder zum Mischen und Rühren von Pulvern, Flüssigkeiten und Gasen unter Verwendung elektromagnetischer Felder. Hier wird die einem ruhenden Hauptelement zugeführte elektrische Energie mittels elektromagnetischer Felder direkt in mechanische Energie freibeweglicher ferromagnetischer Arbeitskörper umgewandelt. Das ruhende Hauptelement ist beispielsweise eine elektrische Erregeranordnung, die eine Erregerwicklung trägt, und die einen Luftspaltraum aufweist.

Aus der Patentschrift DD-A1 - 240 674 sind ein Verfahren der eingangs beschriebenen Art sowie Vorrichtungen zur Durchführung des Verfahrens bekannt. Bei diesen Vorrichtungen erfolgt das Zerkleinern, Mischen und Rühren von Pulvern, Flüssigkeiten und Gasen, insbesondere von körnigen Substanzen, auf der Basis der direkten elektromechanischen Energiewandlung mit Hilfe sich bewegender elektromagnetischer Felder. Hierzu ist eine Mehrzahl in Bewegungsrichtung des elektromagnetischen Feldes hermetisch begrenzter Erregersystemteile mit Lückenabständen zu einer Erregeranordnung zusammengesetzt. Bei den Erregersystemteilen kann es sich um flache, geradlinige und/oder flache, gekrümmte Teile handeln, die zu der in sich geschlossenen und in einer Fläche befindlichen Erregeranordnung zusammengefügt sind. Das elektromagnetische Feld dieser Erregeranordnung durchdringt eine geschlossene Arbeitskammer, die in den Lücken zwischen den Erregersystemteilen angeordnet ist. In der Arbeitskammer befinden sich magnetische Arbeitskörper und die zu bearbeitenden Substanzen. Bei dem bekannten Verfahren geschieht die Bewegung des Mehrphasengemisches parallel zur Bewegungsrichtung der Arbeitskörper, wodurch ungleichmäßige Verteilungen der Arbeitskörper in dem Mehrphasengemisch entstehen können sowie geringere Relativbewegungen zwischen den Arbeitskörpern und dem Mehrphasengemisch, die die Aufbereitungseffekte wesentlich reduzieren.

Außerdem ist eine solche Erregeranordnung aufgrund der erwähnten Mehrphasengemischführung nur zur trocknen Fein- und Feinstzerkleinerung von körnigem Material geeigent, nicht jedoch zum mechanischen Aufbereiten von pumpfähigen Mehrphasengemischen.

Aus der DE-OS 25 56 935 ist ein Materialbearbeitungsverfahren für Pulver, Flüssigkeiten, Gase und deren Gemische sowie eine Vorrichtung zum Durchführen des Verfahrens bekannt, bei dem das zu bearbeitende Material in eine Kammer zusammen mit Magnetelementen aus hartmagnetischem Material eingebracht wird, die sich unter dem Einfluß eines elektromagnetischen Wechselfeldes chaotisch bewegen. Das Wechselfeld wird mittels einer elektrischen Erregerwicklung in einem Raum erzeugt, in dem die Kammer angeordnet ist. Die Erregerwicklung umgibt dabei die Kammer. Die Magnetelemente werden in der Kammer in einer Schicht vorgegebener Dicke angeordnet, wobei diese durch die Betriebsbedingungen des Magnetfeldes, die Größe der Magnetelemente, ihre Dichte und ihre magnetischen Größen wie Induktion und Koerzitivkraft sowie durch die Schwerkraft bestimmt wird.

In anderen Materialbearbeitungsverfahren, wie sie in den US-Patentschriften Nr. 3 219 318 und Nr. 3 423 880 beschrieben sind, werden hartmagnetische Ferromagnetelemente und magnetische Wechselfelder, insbesondere pulsierende Magnetfelder verwendet.

Bei diesen Verfahren wird zuerst das Bearbeitungsmaterial beliebiger Form und danach die Ferromagnetelemente aus einem hartmagnetischen Stoff in eine Kammer eingebracht. Daraufhin wird die Kammer in einen Raum gebracht, in welchem ein magnetisches Wechselfeld erzeugt wird. Das Magnetfeld versetzt die Ferromagnetelemente in eine chaotische Bewegung, bei der sie sich um ihre Achsen drehen und miteinander zusammenstoßen, wodurch das Material entsprechend bearbeitet wird.

In den Verfahren nach den genannten Patentschriften sind die Magnetelemente aus einem hartmagnetischen Material mit einer Koerzitivkraft über 50 Oe hergestellt und haben eine nichtsphärische Form. Ihre mittlere Größe liegt im Bereich von mindestens einigen Zehnteln eines Mikrometers bis höchstens 2,5 cm. Die Magnetfeldstärke des Wechselfeldes beträgt über 0,01 Oe und seine Frequenz bis zu 1 MHz.

Diese Verfahren dienen zur Bearbeitung von Stoffen in einer periodischen und ununterbrochenen Betriebsfolge in kleinen Gefäßen, Kästen, Röhren oder Kapillaren sowie zum Schleifen schwerzugänglicher Oberflächenstellen.

Die Vorrichtungen, mit denen die genannten Arbeitsverfahren verwirklicht werden, enthalten eine elektrische Solenoidwicklung und eine Arbeitskammer aus einem nicht-magnetischen Material, angeordnet im Innen- bzw. Außenraum der Solenoidspule, in dem ein sinusförmiges magnetisches Wechselfeld erzeugt wird. Die in die Kammer eingebrachten Magnetelemente aus Bariumhexaferrit oder einer "Alnico-8"Legierung bzw. Eisen-Kobalt-Nickel-Aluminium-Legierung unbestimmter Form bewirken durch ihre Bewegungen unter dem Einfluß des Magnetfeldes eine Vermischung bzw. Zerkleinerung des Bearbeitungsmaterials. Die Zahl der Magnetelemente in der Kammer wird so gewählt, daß sie sich bei ihren Bewegungen in der Kammer in genügend großen Abständen voneinander befinden und sich gegenseitig nicht abnutzen, wobei diese Zahl geringer ist als die Zahl der Elemente bei ihrer einschichtigen Anordnung auf der gesamten Bodenfläche der Kammer.

Ein Nachteil der bekannten Verfahren ist die geringe Energiedichte, die durch die relativ kleine Zahl der Magnetelemente pro Rauminhalt der Arbeitskammer bedingt, in die Verarbeitungsvorgänge eingebracht wird. Demzufolge entstehen große Energieanforderungen, da nicht der gesamte Rauminhalt des Magnetfeldes ausgenutzt wird, pro Einheit des bearbeiteten Produkts, was eine Verteuerung der Materialbearbeitung verursacht. Es zeigt sich, daß eine Vergrößerung der Zahl der Magnetelemente in der Arbeitskammer einerseits zu deren hohem Verschleiß führt, wodurch das Bearbeitungsprodukt verschmutzt wird und die Bearbeitungskosten infolge des hohen Verbrauchs der teuren Magnetkörper ansteigen, und andererseits die tieferliegenden Magnetelemente sich weniger intensiv als die oberen bewegen als Folge der auf die tieferliegenden Elemente wirkenden Schwerkraft.

In den bekannten Bearbeitungsvorrichtungen steht ein Luftspaltraum als Arbeitsraum zur Verfügung. In ihm befinden sich eine Vielzahl ferromagnetischer Arbeitskörper, die im herkömmlichen Sinne als Mahlkörper wirken, und die aufzubereitenden Substanzen bzw. Mehrphasengemische.

Für die Erregersysteme werden im allgemeinen drei verschiedene Arten eingesetzt:
- konzentrische Wechselfelderregersysteme mit einphasig gespeisten Ring- bzw. Solenoidwicklungen wie sie z.B. in den Druckschriften SU-PS 480 447 DE-OS 25 56 935 SU-PS 662 144 SU-PS 837 411 SU-PS 908 389 DE-OS 38 43 368 beschrieben sind,
- lineare ein- und zweiseitige Wanderfelderregersysteme mit mehrphasig gespeisten Strangwicklungen gemäß den Druckschriften SU-PS 995 221 SU-AS 102 3573 DE-OS 32 33 926 DE-OS 32 40 021 DE-OS 32 40 057 SU-AS 110 3887 und
- rotationsymmetrische ein- und zweiseitige Drehfelderregersysteme wie sie aus den Druckschriften DE-PS 888 641 GB-PS 15 70 934 SU-PS 808 146 SU-AS 10 45 927 DE-OS 32 33 926 DD-PS 240 674 bekannt sind.

Bei Wechselfelderregersystemen mit einphasig gespeisten Ring- bzw. Solenoidwicklungen steht der von der Wicklung umschlossene Raum voll als Arbeitsraum für die Materialbearbeitung zur Verfügung. Zur Führung des Erregerfeldes werden ferromagnetische Bauteile nicht benötigt.

Demgegenüber stehen jedoch zunächst der notwendige Mehreinsatz an Wicklungsmaterial zur Gewährleistung ausreichender Arbeitsraumfeldstärken und Probleme bei der Abführung der Stromwärmeverluste aus den kompakten Ringspulen. Der hier vorhandene geringe Wärmetransport an die Umgebung und das begrenzte Wärmeaufnahmevermögen des Materialstromes erfordern stets zusätzliche Maßnahmen für eine ausreichende Verlustabführung, die zum einem gewährleistet, daß die magnetischen Kennwerte der Arbeitskörper nicht wesentlich gemindert werden und zum anderen, das aufzubereitende Material sich nicht über vorgeschriebene Grenztemperaturen erwärmt.

Desweiteren stellt das Erregerfeld B (x,t) hier ein reines Wechselfeld$\text{B (x,t) =} \hat{\text{B}} \text{· Cos (2π · f · t)}$
- mit:: B̂ - Amplitude
f - Frequenz des Erregerstromes
t - Zeit
dar.

Das bedeutet, daß an jedem Ort x des Arbeitsraumes nur gleichgroße und zwar zeitliche Feldänderungen stattfinden. Die können auch nur gleiche Schwing- bzw. Drehbewegungen der Arbeitskörper bewirken.

Zur Gewährleistung der für die mechanische Beanspruchung der aufzubereitenden Substanzen unbedingt notwendigen Relativbewegungen zwischen den Arbeitskörpern müssen
- der Arbeitsraum nahezu vollständig mit Arbeitskörpern gefüllt sein,
- bestimmte Gattierungen (Größe und/oder Form) der Arbeitskörper eingehalten werden und eine
- Gradierung in der radialen Feldstärkeverteilung vorhanden sein.

Die hohen Arbeitskörperfüllgrade begrenzen zum einen wesentliche Abmessungen der Aufbereitungsvorrichtung und damit den Materialdurchsatz, da die Schwerkraft und Haftkräfte der Arbeitskörper deren maximale Schütthöhe fixieren (DE-OS 25 56 935). Über die kritische Schütthöhe der Arbeitskörper hinaus werden vor allem in den unteren Bereichen unzureichende Arbeitskörperbewegungen erreicht. Daraus resultiert eine Abnahme des Energieeintrages in den Arbeitsraum und eine Verringerung der Bearbeitungseffektivität.

Zum anderen bewirken die hohen Arbeitskörperfüllgrade einen durch die häufigen Arbeitskörperzusammenstöße bedingten hohen Arbeitskörperverschleiß.

Die erforderlichen örtlichen Feldstärkegradienten sind bei Wechselfelderregersystemen funktionsbedingt nur radial nach innen möglich. Die Feldstärke fällt expontiell über die innere Ausdehnung des Erregersystems ab. Dadurch wird die Arbeitskörperbewegung und somit die Bearbeitungseffektivität radial nach innen immer geringer. Damit sind Totraumgebiete im Chargenbetrieb und Durchschüsse bei kontinuierlicher Materialauffüllung möglich.

Ausführungen mit Ring- und Solenoidwicklungen sind auf kleine Durchmesser/Langen-Verhältnisse beschränkt und besitzen geringe Energiedichten und niedrige Wirkungsgrade.

Die bekannten linearen Wanderfelderregersysteme besitzen eine in Nuten verteilte dreisträngige Wicklung. Zur Führung und Gewährleistung der Durchdringung des Arbeitsraumes mit dem Erregerfeld ist ein geschlossener magnetischer Kreis aus laminierten Blechpaketen erforderlich. Das Erregerfeld ändert sich nicht nur zeitlich sondern auch ortlich. Es gilt für die Grundwelle:$\text{B (x,t) =} \hat{\text{B}} \text{cos (} \frac{\text{π}}{{\text{τ}}_{\text{p}}} {\text{x - 2π · f · t+ρ}}_{\text{B}} \text{)}$
- mit:: B̂ - Amplitude
τₚ - Polteilung der Erregeranordnung
f - Frequenz der Erregerströme
Das heißt, im Arbeitsraum liegt eine sinusförmige Induktionsverteilung vor, die sich mit konstanter Geschwindigkeit${\text{v}}_{\text{o}} {\text{= 2τ}}_{\text{p}} \text{· f}$ bewegt. Diese gesetzesmäßige Feldbewegung bewirkt einen Transport des ferromagnetischen Inhaltes des Arbeitsraums. Damit wandern die Arbeitskörper in kurzer Zeit zu einem der beiden Enden der Arbeitskammer, stauen sich hier und behindern sich gegenseitig in ihrer Bewegung. Dadurch vermindert sich merklich der mögliche Energieumsatz und der Wirkungsgrad. Es werden deutlich geringere und ungleichmäßige Aufbereitungseffekte erhalten. Um diesem Nachteil entgegenzuwirken, werden grundsätzlich zwei gegenüberliegende Wanderfelderregersysteme verwendet und zusätzliche Maßnahmen zur Verungleichmäßigung der Arbeitskörperbewegung realisiert:
- entgegengesetzte Schaltung der Erregerfelder der einander gegenüberliegenden Erregersysteme über die gesamte Erregersystemlänge (SU-PS 995221, DE-OS 3233926) oder abschnittweise (SU-AS 1023573, SU-AS 1103897),
- Änderung des Abstandes der einander gegenüberliegenden Erregersysteme über ihre Länge (DE-OS 3233926, SU-AS 1103897),
- Feldverungleichmäßigungen durch verschiedene Polteilungen, unterschiedliche Einspeisung und Dimensionierung der Erregerwicklungen der einander gegenüberliegenden Erregersysteme (DE-OS 3233926),
- Anbringen von Trennwänden im Arbeitsraum quer zur Bewegungsrichtung des Erregerfeldes (DE-OS 3233926).

Jede dieser Maßnahmen bewirkt zwar eine Minderung der Transportgeschwindigkeit, jedoch aber auch eine wesentliche Reduzierung des elektromechanischen Energieumsatzes und damit eine Verschlechterung des Wirkungsgrades. Andererseits sind damit erhebliche konstruktive und maschinenbautechnische Mehraufwendungen sowie erhöhte Aufwendungen bei der Betriebsführung, -kontrolle und verfahrentechnischen Handhabung verbunden.

Bei Drehfelderregersystemen liegen prinzipiell endlose Bahnen in der Ebene der Bewegungsrichtung des Feldes für die Arbeitskörper vor, da diese Erregersysteme in sich geschlossen sind.

In der GB-PS 1570934 werden ein äußeres rotationssymmetrisches Drehfelderregersystem und zur zusätzlichen Verungleichmäßigung der Arbeitskörperbewegung vielfach polarisierte Arbeitskörper verwendet.

Bei der bekannten Vorrichtung zum Zerkleinern, Mischen und Rühren mit gegenüberliegenden rotationssymmetrischen Drehfelderregersystemen nach der DE-OS 3233926 besteht der Nachteil dieser Vorrichtung darin, daß die Bewegungsrichtungen der Erregerfelder des äußeren und inneren Systemes entgegengesetzt geschaltet sind und zusätzliche Feldverungleichmäßigungen durch variable Polteilungen, Durchflutungen und Luftspaltbreiten realisiert werden müssen.

Die im zeitlichen Mittel konstante translatorische Transportbewegung ist erforderlich, um einen für die mechanische Aufbereitung nutzbaren, stationären elektromechanischen Energieumsatz im Arbeitsraum zu garantieren. Deshalb ist es - wie aus DD-PS 240674 bekannt - zur intensiven Ausnutzung der zugeführten elektrischen Energie und Gewährleistung ausreichend großer Energiedichten im Arbeitsraum nur sinnvoll, die Erregeranordnung zweiseitig gegenüberliegend und insichgeschlossen, die Arbeitskammer gleichartig insichgeschlossen auszubilden sowie die Erregerwicklung hinsichtlich ihrer Dimensionierung, Schaltung und Einspeisung so auszulegen, daß nur eine einzige Bewegungsrichtung des die Arbeitskammer durchdringenden elektromagnetischen Feldes vorliegt. Es entstehen dann für alle ferromagnetische Bestandteile des Arbeitkammerinhaltes endlose Bahnen, ein effektiver Energieumsatz und entsprechende Aufbereitungseffekte.

Allerdings wird die Insichgeschlossenheit in Bewegungsrichtung des Erregerfeldes durch eine mit Lückenabständen versehene Aneinanderreihung einer Mehrzahl geometrisch endlicher Erregersystemteile realisiert. Eine solche Anordnung ist zur trocknen Fein- und Feinstzerkleinerung von körnigen Materialien geeignet, nicht jedoch zum mechanischen Aufbereiten von pumpfähigen Mehrphasengemischen.

Aufgabe der Erfindung ist es, ein Verfahren der eingangs beschriebenen Art zum Aufbereiten von unmagnetischen Mehrphasengemischen so zu verbessern, daß der Verschleiß der magnetischen Arbeitskörper weitgehend vermieden, Emissionen aus dem Arbeitsraum stark vermindert und die Ausbeute an feinstbearbeiteten Mehrphasengemischen bei geringem Energieaufwand erhöht wird.

Diese Aufgabe wird erfindungsgemäß in der Weise gelöst, daß ein aufzubereitender Mehrphasengemischstrom unter einem Winkel von 90° zum umlaufenden elektromagnetischen Feld kontinuierlich dem Volumen zugeführt wird, daß durch Überlagern der durch den Mehrphasengemischstrom eingeprägten axialen Strömungsrichtung und der durch das umlaufende elektromagnetische Feld erzeugten, in einer Richtung im zeitlichen Mittel konstanten Umlaufbewegung der Arbeitskörper eine spiralförmige Strömung des Mehrphasengemisches im Volumen eingestellt wird, daß die Arbeitskörper durch das umlaufende elektromagnetische Feld und seine Intensität in das Volumen, das das Mehrphasengemisch zwischen den gegenüberliegenden Erregersystemen einnimmt, gezogen und hier gehalten werden und daß das aufbereitete Mehrphasengemisch ohne zusätzliche Abtrennvorrichtungen arbeitskörperfrei aus dem Volumen abgeführt wird.

Die weiteren Verfahrensmaßnahmen ergeben sich aus den Merkmalen der Ansprüche 2 bis 7.

Im Rahmen der vorliegenden Aufgabe soll auch eine Vorrichtung zum Aufbereiten von Mehrphasengemischen geschaffen werden, die eine einfache konstruktive Gestaltung und Auslegung der elektromagnetischen Erregersysteme und der Arbeitskammer bei optimaler Energieausbeute im Vergleich zu dem Energieaufwand für die Bewegung der Arbeitskörper aufweist.

Dies geschieht in der Weise, daß eine, bis auf Ein- und Auslauf, hermetisch abgeschlossene Ringspaltkammer die Arbeitskammer bildet und aus einem Doppelrohr besteht, dessen Außenrohr außen von einem äußeren Erregersystem und dessen Innenrohr innen von einem inneren Erregersystem umgeben ist, daß der elektromagnetisch aktive Bereich der Arbeitskammer axial in eine arbeitskörperfreie Einlaut-bzw. Auslaufzone übergeht, wobei die Arbeitskörper in den elektromagnetisch aktiven Bereich der Ringspaltkammer entlang der durch die Erregersysteme erzeugten elektromagnetischen Felder hineingezogen und gehalten werden, und daß die Ringspaltkammer als eine Einheit ausgebildet ist, die von dem inneren und/oder äußeren Erregersytem trennbar und aus diesen(m) nach einer Seite hin herausnehmbar ist.

Die Weiterbildung der Vorrichtung ergibt sich aus den Merkmalen der Ansprüche 9 bis 24.

Mit der Erfindung werden die Vorteile erzielt, daß eine dem Verfahren angepaßte Energie optimal einstellbar ist und schwierige Dispergierprozesse, Benetzungs- und Mischbedingungen ausgeführt bzw. eingehalten werden können.

Damit lassen sich gegenüber bekannten Verfahren wesentliche Energieeinsparungen von mehr als 50 % erzielen. Durch die weitgehende Hermetisierung der Vorrichtung können Schadstoffemissionen nicht auftreten. Des weiteren werden die Herstellungs-, Betriebs- und Wartungskosten durch Verzicht auf jegliche mechanische Übertragungssysteme und Arbeitskörperabtrennvorrichtungen minimiert. Bei geregeltem Temperatur-, Druck- und Arbeitskörperfüllverhalten ist eine Eingliederung der Vorrichtung in eine vollautomatisierte Prozeßführung als Element des Rohrleitungsnetzes möglich.

Die Erfindung wird im folgenden anhand von zeichnerisch dargestellten Ausführungsbeipsielen näher erläutert. Es zeigen:
- Fig. 1: einen Längsschnitt A-A einer ersten Ausführungsform einer Vorrichtung nach der Erfindung,
- FIG. 2: eine Draufsicht im Schnitt B-B der Vorrichtung nach FIG. 1,
- FIG. 3: einen Längsschnitt C-C einer zweiten Ausführungsform der Vorrichtung nach der Erfindung, die gegenüber den FIG. 1 und 2 geringfügig abgewandelt ist,
- FIG. 4: eine Draufsicht im Schnitt D-D der Vorrichtung nach FIG. 3,
- FIG. 5: einen Längsschnitt E-E einer dritten Ausführungsform der Vorrichtung nach der Erfindung, die sich von den beiden anderen Ausführungsformen geringfügig unterscheidet, und
- FIG. 6: eine Draufsicht im Schnitt F-F der Vorrichtung nach FIG. 5.

Die Figuren 1 und 2 zeigen Schnittdarstellungen einer ersten Ausführungsform der Vorrichtung nach der Erfindung. Eine Ringspaltkammer 1 besteht aus einem Doppelrohr, dessen Außenrohr von einem äußeren Erregersystem 4 umgeben und dessen Innenrohr von einem inneren Erregersystem 5 umgeben oder berandet ist. Unter "berandet" ist zu verstehen, daß das innere Erregersystem 5 den Rand des Innenrohres bildet. Der Arbeitsraum der Ringspaltkammer 1 ist ein Ringspalt, der am Boden 16 abgeschrägt und mit einer gewölbten Ringspaltscheibe verschweißt ist. Den oberen Abschluß der Ringspaltkammer 1 bildet ein Flansch 12, der mit einem Deckel 11 verschraubt ist. Durch den Deckel 11 führt ein Auslauf 3 des Ringspaltes nach außen. Die Ringspaltkammer 1 besteht aus einem nicht-ferromagnetischen Werkstoff. Ein Einlauf 2 für das zu bearbeitende Mehrphasengemisch, ist am tiefsten Punkt eines schrägen Bodens 16 angeordnet, der gleichfalls aus einem nicht-ferromagnetischen Material besteht. Im elektromagnetisch aktiven Arbeitsraum der Ringspaltkammer 1 befinden sich freibewegliche magnetische Arbeitskörper 7, die sich innerhalb des Arbeitsraumes der Ringspaltkammer 1 scheinbar chaotisch, wie nachstehend noch näher beschrieben wird, auf endlosen Bahnen mit im zeitlichen Mittel konstanter Geschwindigkeit entlang des durch die Erregersysteme 4,5 erzeugten, in einer Richtung umlaufenden elektromagnetischen Feldes bewegen, wobei durch den Arbeitsraum das zu bearbeitende Mehrphasengemisch hindurchströmt, das über den Einlauf 2 der Ringspaltkammer 1 zugeführt wird und über den Auslauf 3 aus der Ringspaltkammer 1 herausströmt.

Die beiden rotationssymmetrischen Erregersysteme 4,5 bestehen aus Blechpaketen 4a,5a, die aus Einzelblechen gebildet sind und aus Erregerwicklungen 4b,5b, die beispielsweise dreisträngig ausgeführt und in Nuten der Blechpakete 4a, 5a verteilt sind. Die Blechpakete 4a,5a tragen diese Erregerwicklungen, die mit gleicher Polpaarzahl ausgestattet sind. Die Erregerwicklungen 4b, 5b werden von einem Drehstromnetz gespeist und sind so zusammengeschaltet, daß ein umlaufendes und sich zeitlich änderndes elektromagnetisches Feld 8 vorliegt, das den Ringspalt in radialer Richtung durchsetzt und entlang den Blechpaketen tangential, d.h. entlang dem Umfang, umläuft. Die Erregerwicklungen 4b,5b und die Blechpakete 4a,5a der Erregersysteme 4,5 sind in einem lösungsmittelbeständigen Harz 9 eingegossen und von diesem vollständig umgeben, so daß ein guter Wärmedurchgang von den Erregerwicklungen zu den Blechpaketen der jeweiligen Erregersysteme besteht und darüber hinaus ein Schutz der Erregersysteme vor im Havariefall möglichen, schädigenden Lösungsmitteleinwirkungen gegeben ist.

Das innere Erregersystem 5 besitzt axial durchgängig einen zylindrischen Freiraum, dadurch können die im inneren Erregersystem 5 entstehende Verlustwärme und die in der Ringspaltkammer 1 entstehende aufbereitungstechnische Verlustwärme beispielsweise über einen zentralen Kühlkörper 6 abgeführt werden, den die Ringspaltkammer 1 in der Weise umschließt, daß das Blechpaket 5a des inneren Erregersystems 5 in direktem Kontakt mit dem Kühlkörper 6 steht. Der Kühlkörper 6 besteht vorteilhafterweise aus einem in den zylindrischen Freiraum des inneren Erregersystems 5 eingefügten und oben geschlossenen nicht-ferromagnetischen Rohr, in dessen Inneres ein Kühlrohr 10 hineinführt, durch das ein flüssiges oder gasförmiges Kühlmittel von unten in den Kühlkörper 6 einströmt. Dieses Kühlmittel strömt nach unten hin aus dem Kühlkörper 6 durch ein nicht näher bezeichnetes Abströmrohr ab.

Die Ringspaltkammer 1 ist als eine Einheit ausgebildet, die von dem äußeren und/oder inneren Erregersystem 4, 5 trennbar ist und aus diesen nach oben oder unten hin herausgezogen werden kann.

Die Erregersysteme 4,5 liegen einander gegenüber und sind unabhängig voneinander einschaltbar. Sie sind derart ausgelegt, daß sich ein zeitlich änderndes umlaufendes elektromagnetisches Feld ausbildet, in dem sich die schon erwähnten Arbeitskörper 7 aus einem hartmagnetischen Material, beispielsweise Hexaferrite, bewegen. Die Intensität des elektromagnetischen Feldes 8 und seine Umlaufführung sind den Anforderungen an das zu bearbeitende Material gut angepaßt. Da die Ringspaltkammer 1 weitgehend hermetisch abgeschlossen ist, ist die gesamte Vorrichtung zwischen dem Einlauf 2 und dem Auslauf 3 emissionsfrei.

Die Arbeitskörper 7 haben eine kugel- oder tonnenförmige Gestalt mit einem Durchmesser bzw. mit einer Länge von 1,0 bis 4,0 mm. Die Packungsdichte der Arbeitskörper 7 innerhalb des Ringspaltes, d.h. der elektromagnetisch aktive Arbeitsraum der Ringspaltkammer 1, liegt im Bereich von 40 bis 90 Volumen%. Im Bereich des Einlaufs 2 liegt eine Einströmzone 13, die frei von Arbeitskörpern 7 ist. Im Bereich des Auslaufs 3 befindet sich eine Ausströmzone 14, deren Querschnitt in Richtung des Auslaufs 3 zunimmt und die ebenso wie die Einströmzone 13 frei von Arbeitskörpern 7 ist.

Bei den pumpfähigen Mehrphasengemischen handelt es sich beispielsweise um Dispersionen und Suspensionen, vorrangig für Farbstoffzerkleinerungen.

Wie voranstehend schon erwähnt wurde, bewegen sich in dem elektromagnetischen Feld 8, das durch die zwei Erregersysteme 4,5 erzeugt wird, die Arbeitskörper 7 makroskopisch betrachtet scheinbar chaotisch auf endlosen Bahnen. Mikroskopisch gesehen entstehen die Bahnen der Arbeitskörper aus der Überlagerung von:
- translatorischen Bewegungen in und entgegen der Bewegungsrichtung des Erregerfeldes, d.h. des elektromagnetischen Feldes 8,
- translatorischen Bewegungen quer zur Bewegungsrichtung des Erregerfeldes,
- Dreh- und Taumelbewegungen um die Körperachsen, sowie
- einer überlagerten, im zeitlichen Mittel konstanten Umlaufbewegung in Richtung des Erregerfeldes.

Der aufzubereitende Materialstrom wird von unten unter einem Winkel von 90° zur Umlaufebene des Erregerfeldes kontinuierlich zugeführt und nach dem Durchströmen des Ringspaltes der Ringspaltkammer 1 ohne zusätzliche Auffangvorrichtung für die Arbeitskörper 7 wieder abgeführt. Durch die Überlagerung der durch den Materialstrom eingeprägten axialen Strömungsrichtung und der durch das umlaufende elektromagnetische Feld 8 erzeugten in einer Richtung im zeitlichen Mittel konstanten Umlaufbewegung der Arbeitskörper 7 nehmen die Bestandteile des Materialstromes im Arbeitsraum der Ringspaltkammer 1 spiralförmige Bahnen ein. Damit ist der Beanspruchungsweg wesentlich länger als die axiale Abmessung des Arbeitsraumes.

Der Durchströmungsweg kann sowohl von unten nach oben, wie bei dem dargestellten ersten Ausführungsbeispiel der Erfindung, als auch über Zwangsführungen im Arbeitsraum bzw. im Ringspalt ausschließlich von oben erfolgen, wie dies der Fall bei dem zweiten und dritten Ausführungsbeispiel der Vorrichtung ist, die in den Figuren 3,4 bzw. 5,6 dargestellt sind.

Die Materialbearbeitung im Ringspalt erfolgt durch Scher- und Schlagbeanspruchungen der Bestandteile des Materialstromes untereinander, mit den Arbeitskörpern 7 und mit den Wänden der Ringspaltkammer 1.

Der Einlauf 2 ist ein sogenannter doppeltangentialer Einlauf, d.h. er geht ohne Rundung oder Knick direkt in den Ringspalt über, während der Auslauf 3 diffusorförmig ausgebildet ist. In der von Arbeitskörpern 7 freien Einström- und Ausströmzone 13,14 findet eine Homogenisierung bzw. Verringerung der Strömungsgeschwindigkeit des Materialstromes statt.

Die Arbeitskörper 7 werden während des Arbeitsprozesses durch das elektromagnetische Feld 8 in den elektromagnetisch aktiven Arbeitsraum der Ringspaltkammer 1 hineingezogen und gehalten und verbrauchen sich nur sehr langsam über den eintretenden Verschleiß, ohne daß physikalische Störungen im Materialflußstrom auftreten. Zur Einhaltung von Grenzwerten, d.h. zur verfahrenstechnischen Sicherung des Bearbeitungsvorganges, sind Sensoren im Bereich der Materialführung und an dem einen der Erregersysteme 4,5 installiert.

Die Temperaturmessung erfolgt am Ein- und Auslauf 2 bzw. 3 des Materialstromes und an den Erregerwicklungen 4b, 5b in axialer Mitte mit Hilfe von Temperaturmeßfühlern 19 bzw. 20, die Regelsignale für die Kühlung und für eine nicht gezeigte Alarmschaltung liefern, falls vorgegebene Grenzwerte der Temperatur im Materialgut überschritten werden. Desweiteren sind Temperaturmeßfühler 24, 25 für die Erregersysteme vorhanden, die entweder allein oder zusammen mit den Temperaturmeßfühlern 19, 20 die Regelsignale für die Kühlung und für die Alarmschaltung liefern, sobald die vorgegebenen Grenzwerte der Temperatur überschritten werden.

Zur Druckmessung ist im Ringspalt ein Druckmeßfühler 18 angeordnet, der eine Sicherheitskontaktschaltung betätigt, um die Materialgutführung zu stoppen, wenn unzulässig hohe Wanddrücke in der Ringspaltkammer 1 festgestellt werden.

Durch eine Spannungsmessung an Feldspulen 21 des äußeren Erregersystems 4 mit Hilfe eines Spannungsmessers 15 kann die Menge der aktiven Arbeitskörper 7 im Ringspalt bestimmt werden.

Die Feldspulen 21 sind an den Zahnenden des äußeren Erregersystems 4 angeordnet. Mit Hilfe dieser Feldspulen wird die induzierte Spannung als Maß der Menge der Arbeitskörper 7 in dem Mehrphasengemisch durch die sich im elektromagnetisch aktiven Arbeitsraum der Ringspaltkammer 1 sich bewegenden Arbeitskörper 7 gemessen und ausgewertet.

Für schwerdispergierbares Materialgut ist die Anordnung von in Reihe geschalteten Ringspaltkammern vorgesehen, um eine extreme Arbeitslänge einer einzelnen Ringspaltkammer zu vermeiden, die komplizierte Erregersysteme und Probleme bei der Reinigung bedingen würde.

Für spezielle Aufbereitungsverfahren ist der Materialzu- und -ablauf bei der zweiten und dritten Ausführungsform der Vorrichtung, wie sie in den Figuren 3 bis 6 gezeigt sind, ausschließlich von oben möglich. Bei diesen beiden Ausführungsbeispielen der Vorrichtung werden für gleiche Bauteile die gleichen Bezugszahlen wie bei dem ersten Ausführungsbeispiel nach den Figuren 1 und 2 verwendet. Bei den Ausführungsbeispielen bestehen die Erregersysteme 4,5 gleichfalls aus Blechpaketen 4a,5a, die jeweils eine in den Nuten verteilte dreisträngige Erregerwicklung 4b,5b mit gleichgroßer Polpaarzahl tragen. Die inneren und äußeren Erregersysteme 5 bzw. 4 sind ebenfalls in lösungsmittelbeständigen Harzen 9 vergossen, so daß sie geschlossene, montagefähige Elemente darstellen. Das innere Erregersystem 5 ist jeweils als Hohlwelle ausgebildet. Der zylinderförmige Freiraum innerhalb des inneren Erregersystems 5 ist zur Kühlung durch einen Luftstrom bzw. durch eine zwangsgeführte Umlaufflüssigkeitskühlung ausgebildet.

Bei dem zweiten Ausführungsbeispiel, wie es in den Schnittdarstellungen der Figuren 3 und 4 gezeigt ist, ist eine von oben in die Ringspaltkammer 1 hineinragende Zwangsführung eingebaut, die bis kurz vor dem Boden 16 der Ringspaltkammer 1 reicht. Bei dieser Zwangsführung handelt es sich beispielsweise um ein im Querschnitt elliptisches oder halbrundes und an die äußere Wand der Ringspaltkammer 1 anliegendes oder mit ihr abschließendes Ringspaltrohr 22, das an den Einlauf 2 anschließt. Die kleine Achse des elliptischen Rohres 22 ist kleiner als der Durchmesser des Einlaufs 2 und kleiner als die Breite des Ringspaltes, die im allgemeinen im Bereich von 10 bis 40 mm liegt, so daß der aus dem umlaufenden elektromagnetischen Feld 8 resultierende im zeitlichen Mittel konstante Umlauf der Arbeitskörper 7 kaum gestört wird. Durch die große Achse des Querschnitts wird der gewünschte Strömungsquerschnitt des Ringspaltrohres 22 festgelegt. In Figur 4 sind sowohl ein Rohr 22 mit elliptischem Querschnitt als auch ein Rohr 22 als Halbrohr dargestellt, das mit der äußeren Wand der Ringspaltkammer abschließt. Das durch den Einlauf 2 einströmende Materialgut ist somit innerhalb des Ringspaltes im Ringspaltrohr 22 geführt und tritt erst am abgeschrägten unteren Ende des Ringspaltrohres 22 in den Arbeitsraum der Ringspaltkammer 1 aus. Das nachströmende Materialgut drückt dann von unten her das Mehrphasengemisch innerhalb des Ringspaltes nach oben in Richtung des Auslaufs 3.

Ebenso sind auch mehrere in die Ringspaltkammer 1 hineinragende, an der Innenseite der äußeren oder inneren Wand der Ringspaltkammer anliegende Rohre 22 mit elliptischem Querschnitt, die über mehrere Einläufe 2 oder durch ein geeignetes Verteilersystem im Deckel 11 über einen Einlauf 2 gespeist werden, einsetzbar. Das Ringspaltrohr 22 ist z.B. auch als Halbrohr ausgebildet, das dann an die Innenseite der äußeren oder inneren Wand der Ringspaltkammer 1 anschließt bzw. mit der Innenseite verbunden ist.

Die übrigen Elemente der zweiten Ausführungsform der Vorrichtung stimmen mit den entsprechenden Elementen der ersten Ausführungsform überein, so daß sie kein weiteres Mal beschrieben werden.

Bei der in den Figuren 5 und 6 dargestellten dritten Ausführungsform der Vorrichtung wird das Materialgut ebenso wie bei den zweiten Ausführungsbeispiel der Vorrichtung von oben zu- und abgeführt. Anstelle der Materialgutführung durch ein elliptisches Ringspaltrohr erfolgt bei dieser Ausführungsform die Zwangsführung des Materialgutes innerhalb der Ringspaltkammer 1 mittels einer zylindrischen Ringwand 23, die bis nahe an das Ende der geschlossenen Ringspaltkammer 1 in diese von oben her hineinragt. Diese Ringwand 23 unterteilt die Ringspaltkammer in zwei Abschnitte, und führt somit zu einer Verdoppelung des Weges des Materialgutes und damit zu einer besonders intensiven Aufbereitung des Materialgutes. Die Ringwand 23 führt zweckmäßigerweise mittig durch den Ringspalt.

Ebenso ist es möglich, obwohl dies zeichnerisch nicht dargestellt ist, sowohl den Einlauf als auch den Auslauf der Ringspaltkammer im Boden anzuordnen und entsprechende Zwangsführungen wie bei dem zweiten und dritten Ausführungsbeispiel der Vorrichtung in dem Ringspalt vorzusehen.

Im allgemeinen werden die Ringspaltkammer 1 und die Arbeitskörper 7 durch ein kontinuierlich durch die Ringspaltkammer 1 hindurchströmendes Spülmittel gespült. Während des Spülvorganges werden die Erregersysteme entweder mit reduzierter Leistung mittels Sparschaltungen der Erregerwicklungen 4b, 5b betrieben oder eines der Erregersysteme abgeschaltet, um eine verlangsamte Bewegung der Arbeitskörper zu erreichen.

Ebenso ist es möglich, das Bearbeitungsverfahren diskontinuierlich zu betreiben, das heißt das Mehrphasengemisch diskontinuierlich in den Arbeitsraum der Ringspaltkammer 1 einzuleiten und nach eine zeitlich bemessenen Bearbeitungszeit aus dem Arbeitsraum abzuführen und von den Arbeitskorpern zu trennen, beispielsweise mit Hilfe von Filtern oder Sieben.

## Patentansprüche

1. Verfahren zum Zerkleinern, Dispergieren, Benetzen und/oder Mischen von pumpfähigen unmagnetischen Mehrphasengemischen mittels elektromagnetischer Energie, die auf magnetische Arbeitskörper innerhalb von Stoffen in einem geschlossenen Volumen einwirkt, wobei sich die Arbeitskörper unter dem Einfluß eines elektromagnetischen Feldes unterschiedlich bewegen und das Mehrphasengemisch an zwei Seiten von zwei sich im konstanten Abstand gegenüberliegenden, in sich geschlossenen Erregersystemen umgeben ist, die jweils ein in gleicher Richtung umlaufendes, in einer Richtung das Mehrphasengemisch durchdringendes, sich änderndes elektromagnetisches Feld erzeugen und tangential um das Volumen führen, das das Mehrphasengemisch zwischen den sich gegenüberliegenden Erregersystemen einnimmt, dadurch gekennzeichnet, daß ein aufzubereiteder Mehrphasengemischstrom unter einem Winkel von 90° zum umlaufenden elektromagnetischen Feld kontinuierlich dem Volumen zugeführt wird, daß durch Überlagern der durch den Mehrphasengemischstrom eingeprägten axialen Strömungsrichtung und der durch das umlaufende elektromagnetische Feld erzeugten in einer Richtung im zeitlichen Mittel konstanten Umlaufbewegung der Arbeitskörper eine spiralförmige Strömung des Mehrphasengemisches im Volumen eingestellt wird, daß die Arbeitskörper durch das umlaufende elektromagnetische Feld und seine Intensität in das Volumen, das das Mehrphasengemisch zwischen den gegenüberliegenden Erregersystemen einnimmt, gezogen und hier gehalten werden und daß das aufbereitete Mehrphasengemisch ohne zusätzliche Abtrennvorrichtungen arbeitskörperfrei aus dem Volumen abgeführt wird.

2. Verfahren nach Anspruch 1, dadurch gekennzeichnet, daß das Mehrphasengemisch von unten kontinuierlich dem Volumen zugeführt wird und vertikal nach oben strömt.

3. Verfahren nach Anspruch 1, dadurch gekennzeichnet, daß das Mehrphasengemisch kontinuierlich von oben senkrecht in das Volumen und in diesem nach unten zwangsgeführt wird, und daß das Mehrphasengemisch unten umgelenkt und nach oben senkrecht abgeführt wird.

4. Verfahren nach Anspruch 1, dadurch gekennzeichnet, daß das Volumen mittig in zwei Bereiche unterteilt wird, die miteinander verbunden sind und daß das Mehrphasengemisch dem einen Bereich oben zwangszugeführt und aus dem anderen Bereich oben abgeführt wird.

5. Verfahren nach den Ansprüche 1 bis 4, dadurch gekennzeichnet, daß das Innere der beiden Erregersysteme zur Wärmeabfuhr aus demselben und aus dem Mehrphasengemisch mit Luft oder einer Flüssigkeit gekühlt wird.

6. Verfahren nach den Ansprüchen 1 und 2, dadurch gekennzeichnet, daß das Volumen vor dem Einbringen des Mehrphasengemisches durch ein kontinuierlich hindurchgeführtes Spülmittel gespült wird und daß während der Spülung die Erregersysteme mit reduzierter Leistung betrieben werden oder eines der Erregersysteme abgeschaltet wird, um eine verlangsamte schonende Bewegung der Arbeitskörper zu erreichen.

7. Verfahren nach Anspruch 1, dadurch gekennzeichnet, daß das Mehrphasengemisch nach einer vorgegebenen Bearbeitungszeit aus dem Arbeitsraum abgeführt und von den Arbeitskörpern getrennt wird.

8. Vorrichtung zum Zerkleinern, Dispergieren, Benetzen und/oder Mischen von pumpfähigen unmagnetischen Mehrphasengemischen mittels elektromagnetischer Energie, die auf magnetische Arbeitskörper innerhalb von Stoffen in einem geschlossenen Volumen einwirkt, wobei sich die Arbeitskörper unter dem Einfluß eines elektromagnetischen Feldes unterschiedlich bewegen und das Mehrphasengemisch an zwei Seiten von zwei sich im konstanten Abstand gegenüberliegenden, in sich geschlossenen Erregersystemen umgeben ist, die jeweils ein in gleicher Richtung umlaufendes, in einer Richtung das Mehrphasengemisch durchdringendes, sich änderndes elektromagnetisches Feld erzeugen und tangential um das Volumen führen, das das Mehrphasengemisch zwischen den gegenüberliegenden Erregersystemen einnimmt, dadurch gekennzeichnet, daß eine, bis auf Ein- und Auslauf, hermetisch abgeschlossene Ringspaltkammer (1) die Arbeitskammer bildet und aus einem Doppelrohr besteht, dessen Außenrohr außen von einem äußeren Erregersystem (4) und dessen Innenrohr innen von einem inneren Erregersystem (5) umgeben ist, daß der elektromagnetisch aktive Bereich der Arbeitskammer axial in eine arbeitskörperfreie Einlauf-(13) bzw. Auslaufzone (14) übergeht, wobei die Arbeitskörper (7) in den elektromagnetisch aktiven Bereich der Ringspaltkammer (1) entlang der durch die Erregersysteme (4, 5) erzeugten elektromagnetischen Felder hineingezogen und gehalten werden, und daß die Ringspaltkammer (1) als eine Einheit ausgebildet ist, die von dem inneren (5) und/oder äußeren Erregersystem (4) trennbar und aus diesen(m) nach einer Seite hin herausnehmbar ist.

9. Vorrichtung nach Anspruch 8, dadurch gekennzeichnet, daß die Ringspaltkammer (1) aus nichtferromagnetischen Materialien besteht und einen zentralen Kühlkörper (6) umschließt, in den ein Kühlrohr (10) hineinführt, durch das ein flüssiges oder gasförmiges Kühlmittel einströmt.

10. Vorrichtung nach Anspruch 8, dadurch gekennzeichnet, daß der Querschnitt der Ausströmzone (14) in Richtung Auslauf (3) zunimmt und daß die von Arbeitskörpern freie Ausströmzone in den konzentrisch angeordneten, siebfreien Auslauf (3) übergeht, der durch einen Deckel (11) der Vorrichtung hindurchgeführt ist.

11. Vorrichtung nach Anspruch 8, dadurch gekennzeichnet, daß das geschlossene innere und äußere Erregersystem (4 bzw. 5) einander am Ringspalt der Ringspaltkammer (1), der eine Breite von 10 bis 40 mm aufweist, gegenüberliegen und daß jedes der beiden rotationssymmetrischen Erregersysteme (4,5) aus Blechpaketen (4a,5a) von Einzelblechen und Erregerwicklungen (4b,5b) besteht, die mit Drehstrom gespeist und so zusammengeschaltet sind, daß der Ringspalt radial von einem sich zeitlich ändernden elektromagentischen Feld (8) durchsetzt ist, das in tangentialer Richtung die Blechpakete (4a,5a) durchläuft.

12. Vorrichtung nach Anspruch 11, dadurch gekennzeichnet, daß die Blechpakete (4a,5a) aus gestanzten Blechen bestehen und jeweils die in Nuten verteilten dreisträngigen Erregerwicklungen mit gleichgroßer Polpaarzahl tragen.

13. Vorrichtung nach Anspruch 11, dadurch gekennzeichnet, daß die Blechpakete und Erregerwicklungen jedes der beiden Erregersysteme (4,5) in lösungsmittelbeständigen Harzen (9) vergossen bzw. mit solchen Harzen getränkt sind.

14. Vorrichtung nach Anspruch 8, dadurch gekennzeichnet, daß Temperaturmeßfühler (24, 25) für die Temperaturmessung der Erregersysteme sowie Temperaturmeßfühler (19,20) zur Bestimmung der Temperatur am Einlauf (2) und am Auslauf (3) der Ringspaltkammer (1) vorhanden sind.

15. Vorrichtung nach Anspruch 8, dadurch gekennzeichnet, daß im Ringspalt ein Füllstandmeßfühler (17) und ein Druckmeßfühler (18) zur Bestimmung des Mehrphasengemischdrucks in der Ringspaltkammer (1) angeordnet sind.

16. Vorrichtung nach Anspruch 8, dadurch gekennzeichnet, daß an den Enden des äußeren Erregersystems (4) eine Anzahl von Feldspulen (21) angeordnet ist, mittels denen die induzierte Spannung durch die im elektromagnetisch aktiven Bereich der Ringspaltkammer (1) sich bewegenden Arbeitskörper (7) gemessen und ausgewertet wird.

17. Vorrichtung nach Anspruch 16, dadurch gekennzeichnet, daß die Arbeitskörper (7) kugel- oder tonnenförmige Körper aus hartmagnetischem Material, mit einem Durchmesser von 1,0 bis 4,0 mm, sind.

18. Vorrichtung nach Anspruch 16, dadurch gekennzeichnet, daß die Packungsdichte der Arbeitskörper (7) in der Ringspaltkammer (1) 40 bis 90 Volumen% des elektromagnetisch aktiven Arbeitsraumes der Ringspaltkammer (1) beträgt.

19. Vorrichtung nach Anspruch 8, dadurch gekennzeichnet, daß der Einlauf (2) im Boden und der Auslauf (3) im Deckel (11) der Ringspaltkammer (1) angeordnet sind, und daß das Mehrphasengemisch von unten nach oben ohne Zwangsführung durch die Ringspaltkammer (1) hindurchströmt.

20. Vorrichtung nach Anspruch 8, dadurch gekennzeichnet, daß sowohl der Einlauf (2) als auch der Auslauf (3) im Deckel (11) der Ringspaltkammer (1) angeordnet sind, um das Mehrphasengemisch jeweils von oben zu- und abzuführen.

21. Vorrichtung nach Anspruch 8, dadurch gekennzeichnet, daß sowohl der Einlauf (2) als auch der Auslauf (3) im Boden der Ringspaltkammer (1) angeordnet sind.

22. Vorrichtung nach einem oder mehreren der Ansprüche 19 bis 21, dadurch gekennzeichnet, daß ein oder mehrere in die Ringspaltkammer (1) hineinragende Ringspaltrohre (22) vorhanden sind.

23. Vorrichtung nach Anspruch 22, dadurch gekennzeichnet, daß die Ringspaltrohre (22) einen elliptischen Querschnitt haben und an der Innenseite der inneren oder äußeren Wand der Ringspaltkammer (1) anliegen.

24. Vorrichtung nach Anspruch 22, dadurch gekennzeichnet, daß die Ringspaltrohre (22) Halbrohre sind, die mit der Innenseite der inneren oder äußeren Wand der Ringspaltkammer (1) verbunden sind.

## Claims

1. A process for reducing, dispersing, wetting and/or mixing pumpable, non-magnetic multiphase mixtures by means of electromagnetic energy, which acts on magnetic working media within substances in a closed volume, the working media moving differently under the influence of an electromagnetic field and the multiphase mixture being surrounded on two sides by two self-contained exciter systems which are opposite each other at a constant distance, generate in each case a changing electromagnetic field which rotates in the same direction and penetrates the multiphase mixture in one direction, and pass tangentially around the volume which the multiphase mixture takes up between the opposite exciter systems, wherein a stream of multiphase mixture to be prepared is fed continuously to the volume at an angle of 90° with respect to the rotating electromagnetic field, wherein a spiral flow of the multiphase mixture is established in the volume by superposing the axial flow direction imparted by the stream of multiphase mixture and the rotational motion of the working media, constant in one direction on average over time, produced by the rotating electromagnetic field, wherein the working media are drawn by the rotating electromagnetic field and its intensity into the volume which the multiphase mixture takes up between the opposite exciter systems and are held here and wherein the prepared multiphase mixture is discharged from the volume free from working media without any additional separating devices.

2. The process as claimed in claim 1, wherein the multiphase mixture is fed to the volume continuously from below and flows vertically upward.

3. The process as claimed in claim 1, wherein the multiphase mixture is restrictively guided continuously from above vertically into the volume and downward in the latter, and wherein the multiphase mixture is deflected at the bottom and discharged vertically upward.

4. The process as claimed in claim 1, wherein the volume is subdivided centrally into two regions which are connected to each other and wherein the multiphase mixture is restrictedly fed to the one region from the top and discharged from the other region at the top.

5. The process as claimed in claims 1 to 4, wherein the inner of the two exciter systems is cooled with air or a liquid for heat removal from the same and from the multiphase mixture.

6. The process as claimed in claims 1 and 2, wherein, before introducing the multiphase mixture, the volume is flushed by a flushing agent passed continuously through and wherein, during the flushing, the exciter systems are operated at reduced power or one of the exciter systems is switched off, in order to achieve a slowed, gentle motion of the working media.

7. The process as claimed in claim 1, wherein, after a predetermined working time, the multiphase mixture is separated from the working media and discharged from the working space.

8. An apparatus for reducing, dispersing, wetting and/or mixing pumpable, non-magnetic multiphase mixtures by means of electromagnetic energy, which acts on magnetic working media within substances in a closed volume, the working media moving differently under the influence of an electromagnetic field and the multiphase mixture being surrounded on two sides by two self-contained exciter systems which are opposite each other at a constant distance, generate in each case a changing electromagnetic field which rotates in the same direction and penetrates the multiphase mixture in one direction, and pass tangentially around the volume which the multiphase mixture takes up between the opposite exciter systems, wherein an annular-gap chamber (1), hermetically sealed apart from the inlet and outlet, forms the working chamber and comprises a double tube, the outer tube of which is surrounded on the outside by an outer exciter system (4) and the inner tube of which is surrounded on the inside by an inner exciter system (5), wherein the electromagnetically active region of the working chamber passes axially over into a working-media-free inlet zone (13) and outlet zone (14), the working media (7) being drawn into the electromagnetically active region of the annular-gap chamber (1) along the electromagnetic fields generated by the exciter systems (4, 5) and held, and wherein the annular-gap chamber (1) is designed as a unit which can be separated from the inner exciter system (5) and/or outer exciter system (4) and can be removed from the latter to one side.

9. The apparatus as claimed in claim 8, wherein the annular-gap chamber (1) consists of non-ferromagnetic materials and encloses a central heat sink (6), into which a cooling tube (10) is introduced, through which a liquid or gaseous coolant flows in.

10. The apparatus as claimed in claim 8, wherein the cross-section of the outflow zone (14) increases in the direction of the outlet (3) and wherein the outflow zone, free from working media, goes over into the concentrically arranged, screen-free outlet (3), which is taken through a cover (11) of the apparatus.

11. The apparatus as claimed in claim 8, wherein the closed inner and outer exciter systems (4 and 5) lie opposite each other at the annular gap of the annular-gap chamber (1), which has a width of 10 to 40 mm, and wherein each of the two rotationally symmetrical exciter systems (4, 5) comprises sheet assemblies (4a, 5a) of individual sheets and exciter windings (4b, 5b), which are fed with three-phase current and are interconnected in such a way that the annular gap is permeated radially by an electromagnetic field (8) changing over time, which passes through in the tangential direction of the sheet assemblies (4a, 5a).

12. The apparatus as claimed in claim 11, wherein the sheet assemblies (4a, 5a) comprise punched sheets and in each case bear the three-phase exciter windings distributed in slots and having the same number of pairs of poles.

13. The apparatus as claimed in claim 11, wherein the sheet assemblies and exciter windings of each of the two exciter systems (4, 5) are cast in solvent-resistant resins (9) or are impregnated with such resins.

14. The apparatus as claimed in claim 8, wherein there are temperature measuring sensors (24, 25) for temperature measurement of the exciter systems as well as temperature measuring sensors (19, 20) for determining the temperature at the inlet (2) and at the outlet (3) of the annular-gap chamber (1).

15. The apparatus as claimed in claim 8, wherein a filling-level measuring sensor (17) and a pressure measuring sensor (18) for determining the multiphase mixture pressure in the annular-gap chamber (1) are arranged in the annular gap.

16. The apparatus as claimed in claim 8, wherein a number of field coils (21) are arranged at the ends of the outer exciter system (4), by means of which coils the induced voltage is measured and evaluated by the working media (7) moving in the electromagnetically active region of the annular-gap chamber (1).

17. The apparatus as claimed in claim 16, wherein the working media (7) are ball-shaped or barrel-shaped bodies of hard-magnetic material, of a diameter of 1.0 to 4.0 mm.

18. The apparatus as claimed in claim 16, wherein the packing density of the working media (7) in the annular-gap chamber (1) is 40 to 90 % by volume of the electromagnetically active working space of the annular-gap chamber (1).

19. The apparatus as claimed in claim 8, wherein the inlet (2) is arranged in the bottom and the outlet (3) of the annular-gap chamber (1) is arranged in the cover (11), and wherein the multiphase mixture flows from bottom to top through the annular-gap chamber (1) without restrictive guidance.

20. The apparatus as claimed in claim 8, wherein both the inlet (2) and the outlet (3) are arranged in the cover (11) of the annular-gap chamber (1), in order respectively to feed in and discharge the multiphase mixture from the top.

21. The apparatus as claimed in claim 8, wherein both the inlet (2) and the outlet (3) are arranged in the bottom of the annular-gap chamber (1).

22. The apparatus as claimed in one or more of claims 19 to 21, wherein there are one or more annular-gap tubes (22) projecting into the annular-gap chamber (1).

23. The apparatus as claimed in claim 22, wherein the annular-gap tubes (22) have an elliptical cross-section and bear against the inner side of the inner or outer wall of the annular-gap chamber (1).

24. The apparatus as claimed in claim 22, wherein the annular-gap tubes (22) are half-tubes which are connected to the inner side of the inner or outer wall of the annular-gap chamber (1).

## Revendications

1. Procédé pour réduire, disperser humidifier et/ou mélanger des mélanges amagnétiques pompables à phases multiples au moyen d'une énergie électromagnétique, qui agit sur des corps de travail magnétiques à l'intérieur de substances dans un volume fermé, les corps de travail se déplaçant différemment sous l'influence d'un champ électromagnétique et le mélange à phases multiples étant entouré, sur deux côtés, par deux systèmes exciteurs fermés sur eux-mêmes, situés en vis-à-vis à une distance constante et qui produisent chacun un champ électromagnétique qui circule dans le même sens et traverse dans un sens le mélange à phases multiples et déplace ce champ tangentiellement autour du volume, qu'occupe le mélange a phases multiples entre les systèmes d'excitation situés en vis-à-vis, caractérisé en ce qu'un écoulement du mélange à phases multiples, qui doit être préparé, est envoyé continûment au volume sous un angle de 90° par rapport au champ électromagnétique tournant, que par superposition de la direction axiale d'écoulement imprimée par le courant du mélange à phases multiples et du mouvement de rotation des corps de travail, qui est produit par le champ électromagnétique tournant et est constant en moyenne dans le temps dans un sens, il s'établit un écoulement en spirale du mélange à phases multiples dans le volume, que les corps de travail sont attirés par le champ électromagnétique tournant et par son intensité dans le volume, qu'occupe le mélange à phases multiples entre les systèmes d'excitation opposés, et y sont retenus et que le mélange à phases multiples préparé est évacué du volume sans aucun corps de travail, sans dispositif supplémentaire de séparation.

2. Procédé selon la revendication 1, caractérisé en ce que le mélange à phases multiples est envoyé continûment à partir du bas, au volume et est entraîné verticalement vers le haut.

3. Procédé selon la revendication 1, caractérisé en ce que le mélange à phases multiples est guidé continûment de façon forcée verticalement à partir du haut dans le volume et vers le bas, à l'intérieur de ce volume, et que le mélange à phases multiples est dévié vers le bas et est évacué perpendiculairement vers le haut.

4. Procédé selon la revendication 1, caractérisé en ce que le volume est subdivisé en son centre en deux parties, qui sont reliées entre elles, et que le mélange à phases multiples est envoyé d'une manière imposée vers le haut à une zone et est évacuée vers le haut à partir de l'autre zone.

5. Procédé selon les revendications 1 à 4, caractérisé en ce que l'intérieur des deux systèmes d'excitation est refroidi pour l'évacuation de chaleur à partir de cette zone et à partir du mélange à phases multiples, au moyen d'air ou d'un liquide.

6. Procédé suivant les revendications 1 et 2, caractérisé par le fait qu'avant l'introduction du mélange à phases multiples, on balaye le volume au moyen d'un agent de rinçage que l'on fait passer en continu à travers le volume, et que pendant le balayage, les systèmes d'excitation sont actionnés avec une puissance réduite ou que l'un des systèmes d'excitation est débranché, pour atteindre un déplacement ralenti, s'effectuant avec ménagements, des corps de travail.

7. Procédé selon la revendication 1, caractérisé en ce que le mélange à phases multiples est séparé des corps de travail et est évacué de la chambre de travail au bout d'un intervalle de temps de traitement prédéterminé.

8. Dispositif pour réaliser le broyage, la dispersion, l'humidification et/ou le mélange de mélanges amagnétiques pompables à phases multiples à l'aide d'une énergie électromagnétique, qui agit sur des corps de travail magnétiques situés à l'intérieur de substances dans un volume fermé, et dans lequel les corps de travail se déplacent différemment sous l'influence d'un champ électromagnétique et le mélange à phases multiples est entouré, sur deux côtés, par deux systèmes d'excitation situés en vis-à-vis à une distance constante et fermés sur eux-mêmes et qui produisent chacun un champ électromagnétique variable qui tourne dans le même sens et traverse dans un sens le mélange à phases multiples, et qui varie, et le déplace tangentiellement autour du volume, que le mélange à phases multiples occupe entre les systèmes d'excitation opposés, caractérisé en ce qu'une chambre à fente annulaire (1), fermée hermétiquement hormis au niveau de son entrée et de sa sortie, forme la chambre de travail et est constituée par un tube double, dont le tube extérieur est entouré extérieurement par un système extérieur d'excitation (4) et dont le tube intérieur est entouré intérieurement par un système intérieur d'excitation (5), que la zone, active du point de vue électromagnétique, de la chambre de travail se prolonge axialement par une zone d'entrée (13) ou une zone de sortie (14), ne contenant aucun corps de travail, les corps de travail (7) étant insérés et retenus dans la zone, active du point de vue électromagnétique, de la chambre à fente annulaire (1), le long des champs électromagnétiques produits par les systèmes d'excitation (4,5), et que la chambre à fente annulaire (1) est agencée sous la forme d'une unité, qui peut être séparée du système intérieur d'excitation (5) et/ou du système extérieur d'excitation (4) et peut être retirée d'un côté à partir de ceux ou ces systèmes d'excitation.

9. Dispositif suivant la revendication 8, caractérisé par le fait que la chambre annulaire (1) est réalisée en des matériaux non ferromagnétiques et entoure un corps central de refroidissement (6), dans lequel pénètre un tube de refroidissement (10), dans lequel pénètre un milieu de refroidissement liquide ou gazeux.

10. Dispositif selon la revendication 8, caractérisé en ce que la section transversale de la zone d'évacuation (14) augmente en direction de la sortie (3) et que la zone d'écoulement, qui ne comporte aucun corps de travail, se prolonge par la sortie (3) qui est disposée d'une manière concentrique et ne comporte aucun tamis et traverse un couvercle (11) du dispositif.

11. Dispositif selon la revendication 8, caractérisé en ce que les systèmes intérieur et extérieur d'excitation fermés (4 et 5) sont disposés en vis-à-vis l'un de l'autre au niveau de la fente annulaire de la chambre à fente annulaire (1), qui possède une largeur de 10 à 40 mm, et que chacun des deux systèmes d'excitation à symétrie de révolution (4,5) est constitué par des paquets de tôles (4a,5a) de tôles individuelles et d'enroulements d'excitation (4b,5b), qui sont alimentés en courant triphasé et sont interconnectés de telle sorte que la fente annulaire est traversée radialement par un champ électromagnétique (8) qui varie dans le temps et qui traverse les paquets de tôles (4a,5a) dans une direction tangentielle.

12. Dispositif selon la revendication 11, caractérisé par le fait que les paquets de tôles (4a,5a) sont constitués par des tôles découpées et portent respectivement les enroulements d'excitation qui sont répartis dans des encoches et sont à trois phase et possèdent le même nombre de couples de pôles.

13. Dispositif selon la revendication 11, caractérisé par le fait que les paquets de tôles et les enroulements d'excitation de chacun des deux systèmes d'excitation (4,5) sont enrobés dans des résines (9) résistantes aux solvants ou sont imprégnés avec de telles résines.

14. Dispositif selon la revendication 8, caractérisé en ce qu'il est prévu des capteurs de mesure de la température (24,25) pour mesurer la température des systèmes d'excitation ainsi que des capteurs de mesure de température (19,20) pour déterminer la température au niveau de l'entrée (2) et de la sortie (3) de la chambre à fente annulaire (1).

15. Dispositif selon la revendication 8, caractérisé en ce que dans la fente annulaire sont disposés un capteur (17) de mesure du niveau de remplissage et un capteur de mesure de pression (18) servant à déterminer la pression du mélange à phases multiples dans la chambre à fente annulaire (1).

16. Dispositif selon la revendication 8, caractérisé en ce que sur les extrémités du système extérieur d'excitation (4) est disposé un certain nombre de bobines de champ (21), à l'aide desquelles la tension induite est mesurée et évaluée par les corps de travail (7), qui se déplacent dans la zone, active électromagnétiquement, de la chambre à fente annulaire (1).

17. Dispositif selon la revendication 16, caractérisé en ce que les corps de travail (7) sont des corps de forme sphérique ou de forme renflée, réalisés en un matériau magnétique dur, possédant un diamètre de 1,0 à 4,0 mm.

18. Dispositif selon la revendication 16, caractérisé en ce que la densité d'entassement des corps de travail (7) dans la chambre à fente annulaire (1) est comprise entre 40 et 90 % en volume de l'espace de travail, actif du point de vue électromagnétique, de la chambre à fente annulaire (1).

19. Dispositif selon la revendication 8, caractérisé en ce que l'entrée (2) est disposée dans le fond et la sortie (3) est disposée dans le couvercle (11) de la chambre à fente annulaire (1), et que le mélange à phases multiples traverse de bas en haut, sans guidage forcé, la chambre à fente annulaire (1).

20. Dispositif selon la revendication 8, caractérisé en ce qu'aussi bien l'entrée (2) que la sortie (3) sont disposées dans le couvercle (11) de la chambre à fente annulaire (1) de manière à amener et évacuer le mélange à phase gazeuse respectivement à partir du haut.

21. Dispositif selon la revendication 8, caractérisé par le fait qu'aussi bien l'entrée (2) que la sortie (3) sont disposées dans le fond de la chambre à fente annulaire (1).

22. Dispositif selon une ou plusieurs des revendications 19 à 21, caractérisé en ce qu'il est prévu un ou plusieurs tubes à fente annulaire (22) pénétrant dans la chambre à fente annulaire (1).

23. Dispositif selon la revendication 22, caractérisé en ce que les tubes à fente annulaire (22) possèdent une section transversale elliptique et s'appliquent contre la face intérieure de la paroi intérieure ou de la paroi extérieure de la chambre à fente annulaire (1).

24. Dispositif selon la revendication 22, caractérisé par le fait que les tubes à fente annulaire (22) sont des demi-tubes, qui sont reliés au côté intérieur de la paroi intérieure ou de la paroi extérieure de la chambre à fente annulaire (1).
